# EUROPÄISCHE PATENTSCHRIFT

(11) **EP 0 519 493 B1**
(45) Veröffentlichungstag und Bekanntmachung des Hinweises auf die Patenterteilung: **22.11.1995**
(21) Anmeldenummer: 92110368.5
(22) Anmeldetag: 19.06.1992
(51) Int. Cl.: B28D 1/26, B25D 17/02

(54) **Kanalmeissel zur Herstellung von Bauwerkschlitzen**
Chisel for making slots in building constructions
Ciseau pour la réalisation des rainures en bâtiments

(30) Priorität: 20.06.1991 DE 4120310
(43) Veröffentlichungstag der Anmeldung: 23.12.1992
(73) Patentinhaber: SOLIDA-WERK WERKZEUGTECHNIK GmbH + Co. KG, D-42866 Remscheid 11 (DE)
(72) Erfinder: Piepenbring, Karl, W-5630 Remscheid 11 (DE)
(74) Vertreter: Patentanwälte Ostriga & Sonnet

(56) Entgegenhaltungen:
- EP-A- 0 131 688
- DE-A- 2 513 381
- DE-U- 9 107 571
- US-A- 3 097 429

## Beschreibung

Die Erfindung betrifft einen Kanalmeißel zur Herstellung von Bauwerkschlitzen zum Einsatz in ein elektrisch, hydraulisch, pneumatisch od.dgl. betriebenes Werkzeug mit Schlagbetrieb, der an seinem dem Werkzeug zugekehrten Ende mindestens eine Kupplungsnut od.dgl. und an seinem anderen Ende eine im Querschnitt U-förmige Meißelschneide aufweist, an welche sich eine Mulde anschließt, deren Boden kontinuierlich in den Schaft übergeht, wobei an beiden Seiten des Schaftes jeweils ein seitlich abstehendes flossenartiges Gleitteil angeformt ist, mittels welchem die Meißelschneide auf einer Bauwerkfläche abstützbar und mittels mehrerer Anstellwinkel zur Bauwerkfläche führbar ist.

Ein bekannter Kanalmeißel dieser Art ist sowohl durch die EP-A-0131 688 als auch durch den Prospekt "Solida (Soli-Volt) Utensili per martelli elettrici Nr. 863/1" auf den beiden Innenseiten unter der Ziffer 8 vorbekannt.

Derartige Kanalmeißel sind als Hohlmeißel ausgebildet und werden zur Herstellung von Bauwerkschlitzen für die Verlegung von Leitungen verwendet. Sie sind ausgesprochene Freihandwerkzeuge, die von der betreffenden Bedienungsperson mit großer Geschicklichkeit mit dem gekuppelten Werkzeug geführt werden müssen, um eine einigermaßen gleichbleibende Schlitztiefe zu erzielen. Bei geringen Unachtsamkeiten kann sich der Kanalmeißel rasch festsetzen, oder der Schlitz muß nachgearbeitet werden, weil er zu flach ausgebildet ist. Der eingangs beschriebene bekannte Kanalmeißel besitzt zur Schlitztiefenbegrenzung immerhin beiderseits seiner Längsmittelachse in der Nähe der Meißelschneide zwei seitlich abstehende, flossenartige Gleitteile.

Ausgehend von dem Kanalmeißel gemäß der EP-A-0131 688, liegt der Erfindung die Aufgabe zugrunde, einen Kanalmeißel der eingangs genannten Gattung zu schaffen, der einerseits die bekannte Schlitztiefenbegrenzung sicherstellt und andererseits im Sinne einer weiten Variationsmöglichkeit des Anstellwinkels unterschiedliche Schlitztiefen ermöglicht.

Diese Aufgabe wird entsprechend der Erfindung dadurch gelöst, daß jedes Gleitteil aus einem ersten Gleitflächenelement und aus einem zweiten Gleitflächenelement besteht, daß sich erstes Gleitflächenelement und zweites Gleitflächenelement entlang der Längsmittelachse des Schaftes erstrecken, daß das der Meißelschneide benachbarte erste Gleitflächenelement die Einstellung nur eines bestimmten größeren Anstellwinkels und das zweite Gleitflächenelement einen demgegenüber kleineren Anstellwinkel gestattet, wobei das der Meißelschneide benachbarte Gleitflächenelement gegenüber der Meißelschneide axial zurückversetzt ist, derart, daß der gleitflächenfreie Bereich des Kanalmeißels zwischen der Meißelschneide und dem ihm benachbarten Gleitflächenelement dem senkrechten Einstechen zum Ausheben eines Ausbruchs dient.

Aufgrund dieser Ausbildung wird durch die unterschiedlichen Anstellwinkel zur Längsmittelachse die Möglichkeit eröffnet, den Kanalmeißel mit dem Werkzeug in verschiedenen Arbeitswinkeln zur Bauwerkfläche anzustellen. Je steiler dabei der Kanalmeißel angesetzt wird, um so größer ist die Arbeitstiefe, die sodann von dem Gleitflächenelement mit dem kleinsten Anstellwinkel zur Längsmittelachse in Form einer Schlitztiefenbegrenzung konstant gehalten wird.

Wird der Anstellwinkel zur Längsmittelachse verringert, wird dementsprechend auch die Schlitztiefe verringert, da die nachfolgenden Gleitflächenelemente dann um so eher als Schlitztiefen-Begrenzer mit der Bauwerkfläche in Gleit- und Führungskontakt gelangen.

Eine besondere Eigenart der Erfindung besteht darin, daß das der Meißelschneide benachbarte Gleitflächenelement gegenüber der Meißelschneide zurückversetzt ist, derart, daß der gleitflächenfreie Bereich des Kanalmeißels zwischen der Meißelschneide und dem ihm benachbarten Gleitflächenelement dem senkrechten Einstechen zum Ausheben eines Ausbruchs dient. Durch die Zurückversetzung des nächstgelegenen Gleitflächenelementes gegenüber der Meißelschneide kann der erfindungsgemäße Kanalmeißel nicht nur zur Herstellung von Bauwerkschlitzen, sondern auch zur Herstellung von Ausnehmungen für den Einsatz von Verteiler- und Steckdosen innerhalb der Bauwerkschlitze verwendet werden. Damit wird im Sinne der Aufgabenstellung sein Einsatz- und Variationsbereich vergrößert.

Grundsätzlich können die Gleitflächenelemente einmal als einzeln voneinander getrennte Gleitflächenelemente ausgebildet und ein anderes Mal einteilig sowie stoffschlüssig miteinander verbunden sein.

Insbesondere bei der einteiligen und stoffschlüssig miteinander verbundenen Ausführungsform der Gleitflächenelemente weist deren Seitenkonfiguration vorteilhaft einen bogenförmigen Verlauf auf, der Teil eines Kreises, einer Ellipse oder einer Parabel sein kann. Dadurch werden praktisch unendlich viele Anstellwinkel der Meißelschneide zur Bauwerkfläche ermöglicht und somit der Einsatz und Anwendungsbereich des erfindungsgemäßen Kanalmeißels erweitert.

Nach einer vorteilhaften Weiterbildung der Erfindung befindet sich die Spitze der in der Draufsicht dreieckförmigen Meißelschneide entweder in der Längsmittelachse oder in unmittelbarer Nähe davon. Hierdurch ergeben sich günstige Arbeitsmomente in dem Sinne, daß die Schlagkraft im wesentlichen ohne nachteilige Vorschubverluste bzw. schädliche Querkraftkomponenten auf direktem Wege in die Meißelspitze übertragen wird. Sowohl diese Ausbildung als auch die grundsätzliche Ausbildung der Gleitflächenelemente ist unabhängig von der speziellen Form der Meißelschneide und kann sowohl bei in der Draufsicht dreieckförmigen Meißelschneiden als auch bei in der Draufsicht geraden oder anders konfigurierten Meißelschneiden eingesetzt werden.

Mehrere Ausführungsbeispiele der Erfindung sind in den Zeichnungen dargestellt. Dabei zeigen:
Fig. 1 die Draufsicht auf einen Kanalmeißel mit beidseitig angeordneten, einteilig ausgebildeten bzw. ungeteilten Gleitflächenelementen, von denen das der Meißelschneide nächstgelegene gegenüber letzterer zurückversetzt ist,
Fig. 2 die Seitenansicht von Fig. 1 des der Meißelschneide nächstgelegenen Bereichs mit den Gleitflächenelementen etwa entsprechend dem mit II bezeichneten Ansichtspfeil in Fig. 1 und
Fig. 3. eine der Fig. 2 analoge Seitenansicht einer Ausführungsform mit voneinander getrennten Gleitflächenlelementen.

Der erfindungsgemäße Kanalmeißel 10 gemäß den Fig. 1 und 2 dient zur Herstellung von Bauwerkschlitzen und wird mit seinem Einsteckende 11, welches mindestens eine Kupplungsnut 12 aufweist, in ein nicht dargestelltes elektrisch, hydraulisch oder pneumatisch betriebenes Werkzeug eingesetzt. An seinem anderen Ende, dem Arbeitsende 13, weist der Kanalmeißel 10 eine im Querschnitt U-förmige Meißelschneide 14 auf, an die sich eine Mulde 15 anschließt, deren Boden 16 kontinuierlich in den Schaft 17 des Kanalmeißels 10 übergeht.

Ferner weist der Kanalmeißel 10 im benachbarten Bereich der Meißelschneide 14 zwei seitlich abstehende, flossenartige, mit 18, 19 bezeichnete, Gesamt-Gleitflächenelemente auf, welche sich auf der nicht dargestellten zumeist ebenen Bauwerkfläche abstützen und dabei die Meißelschneide 14 in einem bestimmten Anstellwinkel α, β zur Längsmittelachse 24 führen.

Erfindungsgemäß sind im benachbarten Bereich der Meißelschneide 14, der sich unmittelbar an die Meißelschneide 14 anschließen kann, mehrere Gleitflächenelemente 20, 21 sowie 22, 23 mit unterschiedlichem Anstellwinkel α, β zu der strichpunktiert dargestellten Längsmittelachse 24 angeordnet, von denen die Gleitflächenelemente 20, 22 mit jeweils dem größten Anstellwinkel α der Meißelschneide 14 am nächsten zugeordnet ist.

Im Ausführungsbeispiel der Fig. 1 und 2 sind die beiden Gleitflächenelemente 20, 21 einerseits und 22, 23 andererseits einteilig ausgebildet und stoffschlüssig zu den mit den Bezugsziffern 18 und 19 bezeichneten Gesamt-Gleitflächenelementen verbunden.

Es ist jedoch auch möglich, die Gleitflächenelemente 20, 21 einerseits und 22, 23 andererseits voneinander zu trennen, so, wie es im weiteren Ausführungsbeispiel der Fig. 3 dargestellt ist.

Beide Ausführungsbeispiele weisen zudem das Merkmal auf, daß das der Meißelschneide 14 nächstgelegene Gleitflächenelement 20, 22 gegenüber der Meißelschneide 14 axial zurückversetzt und mit dem größten Anstellwinkel α zur Längsmittelachse 17 des Kanalmeißels 10 versehen ist. Durch diese Ausbildung ist ein senkrechtes Einstechen des Kanalmeißels 10, beispielsweise zum Ausheben eines Ausbruches für eine Verteiler- oder Steckdose, möglich. Ferner kann mit dem Kanalmeißel 10 eine exakt senkrecht verlaufende Schlitzbegrenzung am Beginn und am Ende einer Schlitzaushebung durchgeführt und in der gewünschten Schlitztiefe die Arbeit fortgesetzt werden.

Wie insbesondere aus Fig. 2 und bezüglich der getrennten Ausführungsform auch aus Fig. 3 ersichtlich ist, weist die Seitenkonfiguration der Gleitflächenelemente 20, 21 bzw. 22, 23 einen bogenförmigen Verlauf auf. Dieser bogenförmige Verlauf kann Teil eines Kreises, einer Ellipse oder einer Parabel sein. Dies hängt im wesentlichen davon ab, welche Schlitztiefen bei welchem Gestein bzw. bei welchen Baustoffen gewünscht werden.

Wie den Fig. 2 und 3 entnommen werden kann, befindet sich die Spitze 25 der in der Draufsicht dreieckförmigen Meißelschneide 14 entweder in der Lä mittelachse 24 oder - wie dargestellt - in unmittelbarer Nähe in einem geringfügigen Abstand 26 davon, wodurch sich günstige Arbeitsmomente ergeben. Dadurch werden die Schlagkräfte im wesentlichen ohne nachteilige Vortriebs-Verluste bzw. schädliche Querkräfte auf direktem Wege in die Meißelspitze 25 übertragen.

Abschließend sei erwähnt, daß die erfindungsgemäße Ausbildung der Gleitflächenelemente 20 bis 23 unabhängig von der Form der Meißelschneide 14 ist. Diese kann auch, je nach Verwendungszweck des betreffenden Kanalmeißels 10 halbkreisförmig, U-förmig, zick-zack-förmig, gezahnt od.dgl. verlaufen.

## Patentansprüche

1. Kanalmeißel (10) zur Herstellung von Bauwerkschlitzen zum Einsatz in ein elektrisch, hydraulisch, pneumatisch od.dgl. betriebenes Werkzeug mit Schlagbetrieb, der an seinem dem Werkzeug zugekehrten Ende mindestens eine Kupplungsnut (12) od.dgl. und an seinem anderen Ende eine im Querschnitt U-förmige Meißelschneide (14) aufweist, an welche sich eine Mulde (15) anschließt, deren Boden (16) kontinuierlich in den Schaft (17) übergeht, wobei an beiden Seiten des Schaftes (17) jeweils ein seitlich abstehendes flossenartiges Gleitteil (18, 19) angeformt ist, mittels welchem die Meißelschneide (14) auf einer Bauwerkfläche abstützbar und mittels mehrerer Anstellwinkel (α, β) zur Bauwerkfläche führbar ist,
dadurch gekennzeichnet, daß jedes Gleitteil (18, 19) aus einem ersten Gleitflächenelement (20; 22) und aus einem zweiten Gleitflächenelement (21; 23) besteht, daß sich erstes Gleitflächenelement (20; 22) und zweites Gleitflächenelement (21; 23) entlang der Längsmittelachse (24) des Schaftes (17) erstrecken, daß das der Meißelschneide (14) benachbarte erste Gleitflächenelement (22, 20) die Einstellung nur eines bestimmten größeren Anstellwinkels (α) und das zweite Gleitflächenelement (23, 21) einen demgegenüber kleineren Anstellwinkel (β) gestattet, wobei das der Meißelschneide (14) benachbarte Gleitflächenelement (22, 20) gegenüber der Meißelschneide (14) axial zurückversetzt ist, derart, daß der gleitflächenfreie Bereich des Kanalmeißels (19) zwischen der Meißelschneide (14) und dem ihm benachbarten Gleitflächenelement (20, 22) dem senkrechten Einstechen zum Ausheben eines Ausbruchs dient.

2. Kanalmeißel nach Anspruch 1, dadurch gekennzeichnet, daß die Gleitflächenelemente als einzeln voneinander getrennte Gleitflächenelemente (20-23) ausgebildet sind.

3. Kanalmeißel nach Anspruche 1 oder 2, dadurch gekennzeichnet, daß die Gleitflächenelemente (20-23) einteilig ausgebildet und stoffschlüssig miteinander verbunden sind.

4. Kanalmeißel nach einem der Ansprüche 1 bis 3, dadurch gekennzeichnet, daß die Seitenkonfiguration der Gleitflächenelemente (20-23) einen bogenförmigen Verlauf aufweist.

5. Kanalmeißel nach Anspruch 4, dadurch gekennzeichnet, daß der bogenförmige Verlauf Teil eines Kreises, einer Ellipse oder einer Parabel ist.

6. Kanalmeißel nach einem der Ansprüche 1 bis 5, dadurch gekennzeichnet, daß sich die Spitze (25) der in der Draufsicht dreieckförmigen Meißelschneide (14) entweder in der Längsmittelachse (24) oder in unmittelbarer Nähe davon befindet.

## Claims

1. Channel chisel (10) for producing slots in structures and for use in a tool with percussive operation which is operated electrically, hydraulically, pneumatically or in like manner, which chisel has, at its end facing the tool, at least one coupling groove (12) or the like and, at its other end, a chisel cutting edge (14) which is U-shaped in cross-section and is adjoined by a trough (15), the bottom (16) of which merges continuously into the shaft (17), while there is formed-on, on each of the two sides of the shaft (17), a laterally projecting, fin-like slide part (18, 19) by means of which the chisel cutting edge (14) can be supported on the surface of a structure and can be guided with a number of angles of incidence (α, β) relative to the said surface,
characterized in that each slide part (18, 19) consists of a first slide surface element (20; 22) and a second slide surface element (21; 23), that the first slide surface element (20; 22) and second slide surface element (21; 23) extend along the longitudinal central axis (24) of the shaft (17), that the first slide surface element (22, 20), which adjoins the chisel cutting edge (14), permits the setting of only a certain, larger angle of incidence (α) and the second slide surface element (23, 21) permits a smaller angle of incidence (β) in comparison thereto, while the slide surface element (22, 20) adjoining the chisel cutting edge (14) is axially offset backwards, in relation to the said chisel cutting edge (14), in such a way that the slide surface-free region of the channel chisel (19) between the chisel cutting edge (14) and the slide surface element (20, 22) adjoining the said region is used for vertical insertion for digging out an excavation.

2. Channel chisel according to Claim 1, characterized in that the slide surface elements are constructed as slide surface elements (20-23) which are individually separated from one another.

3. Channel chisel according to Claim 1 or 2, characterized in that the slide surface elements (20-23) are constructed in one piece and are connected to one another in a material-locking manner.

4. Channel chisel according to one of Claims 1 to 3, characterized in that the lateral configuration of the slide surface elements (20-23) has a curved path.

5. Channel chisel according to Claim 4, characterized in that the curved path is part of a circle, an ellipse or a parabola.

6. Channel chisel according to one of Claims 1 to 5, characterized in that the point (25) of the chisel cutting edge (14), which cutting edge is triangular in plan view, is located either in the longitudinal central axis (24) or in the immediate vicinity thereof.

## Revendications

1. Burin à canal (10) pour perforer des ouvrages, destiné à être utilisé dans un outil à actionnement électrique, hydraulique, pneumatique ou analogue, avec un fonctionnement à percussion, présentant, à son extrémité tournée vers l'outil, au moins une rainure de couplage (12) ou analogue, et, à son autre extrémité, un tranchant de burin (14) à section transversale en U, tranchant auquel se raccorde une auge (15), dont le fond (16) se transforme de façon continue en le fût (17), sur chacun des deux côtés du fût (17) étant formée d'un seul tenant une partie à coulissement (18, 19) faisant saillie latéralement, du genre d'un empennage, au moyen de laquelle le tranchant de burin (14) peut prendre appui sur une surface d'ouvrage et qui peut être guidée, par rapport à la surface de l'ouvrage, par adoption de plusieurs angles d'attaque (α, β),
caractérisé par le fait que chaque partie à coulissement (18, 19) est constituée d'un premier élément de surface à coulissement (20; 22) et d'un deuxième élément de surface à coulissement (21; 23), en ce que le premier élément de surface à coulissement (20; 22) et le deuxième élément de surface à coulissement (21; 23) s'étendent le long de l'axe médian longitudinal (24) du fût (17), et en ce que le premier élément de surface à coulissement (22; 20) voisin du tranchant de burin (14) permet le réglage seulement d'un angle d'attaque (α) de grande valeur, déterminée, et le deuxième élément de surface à coulissement (23; 21) permet le réglage d'un angle d'attaque (β), de valeur plus petite par rapport à celui-ci, l'élément à surface coulissant (22; 20) voisin du tranchant de burin (14) étant en retrait axialement par rapport au tranchant de retrait (14), de manière que la zone, exempte de surface de coulissement, du burin à canal (19) serve à extraire un fragment, entre le tranchant de burin (14) et l'élément de surface à coulissement (20; 22) lui étant voisin.

2. Burin à canal selon la revendication 1,
caractérisé par le fait que les élément à surface de coulissement (22; 20) sont réalisés sous forme d'éléments de surface à coulissement (20 à 23) séparés les uns des autres.

3. Burin à canal selon la revendication 1 ou 2,
caractérisé par le fait que les éléments de surface à coulissement (20 à 23) sont réalisés d'une seule pièce et reliés ensemble par la matière.

4. Burin à canal selon l'une des revendications 1 à 3,
caractérisé par le fait que la configuration latérale des éléments à surface de coulissement (20 à 23) présentent une allure arquée.

5. Burin à canal selon la revendication 4,
caractérisé par le fait que l'allure arquée est une partie d'un cercle, d'une ellipse ou d'une parabole.

6. Burin à canal selon l'une des revendications 1 à 5,
caractérisé par le fait que la pointe (25) du tranchant à burin (14) ayant en vue de dessus une forme triangulaire se trouve soit dans l'axe médian longitudinal (24) soit à proximité immédiate de celui-ci.
